# EUROPÄISCHE PATENTSCHRIFT

(11) **EP 3 807 959 B1**
(45) Veröffentlichungstag und Bekanntmachung des Hinweises auf die Patenterteilung: **07.12.2022**
(21) Anmeldenummer: 19732286.0
(22) Anmeldetag: 12.06.2019
(51) Int. Cl.: H01R 13/53, H01R 13/74

(54) **VORRICHTUNG ZUR VERBINDUNG VON HOCHVOLT-LEITERN**
DEVICE FOR CONNECTING HIGH-VOLTAGE CONDUCTORS
DISPOSITIF DE CONNEXION DE CONDUCTEURS À HAUTE TENSION

(30) Priorität: 12.06.2018 DE 102018114027
(43) Veröffentlichungstag der Anmeldung: 21.04.2021
(73) Patentinhaber: Eugen Forschner GmbH, 78549 Spaichingen (DE)
(72) Erfinder: BORST, Peter, 78549 Spaichingen (DE)
(74) Vertreter: Keller Schneider Patentanwaltsgesellschaft mbH
(86) Internationale Anmeldenummer: PCT/EP2019/065317
(87) Internationale Veröffentlichungsnummer: WO 2019/238739

(56) Entgegenhaltungen:
- DE-A1-102005 059 754
- DE-C1- 4 224 672
- DE-U1- 9 404 393
- US-B1- 6 395 985

## Beschreibung

Die Erfindung betrifft eine Vorrichtung zur Verbindung von Hochvolt-Leitern gemäß dem Oberbegriff des Patentanspruchs 1.

Eine Vorrichtung zur Verbindung von Hochvolt-Leitern ist aus US 5 114 357 A bekannt. Die bekannte Vorrichtung weist ein abgewinkeltes Gehäuse aus. In die unter einem rechten Winkel angeordneten Teile des Gehäuses werden die beiden zu verbindenden Leiter eingeführt. Durch eine verschließbare Öffnung am Gehäuse ist ein Werkzeug zur Herstellung einer Schraubverbindung zwischen den beiden zu verbindenden Leitern einführbar. Die Öffnung wird nach dem Verbinden der Leiter und Entfernen des Werkzeugs mittels eines Gehäusedeckels verschlossen.

Eine Vorrichtung mit den Merkmalen des Oberbegriffs ist aus der DE 42 24 672 C1 bekannt. Die Vorrichtung betrifft dort einen Winkelstecker zum Verbinden eines Kabels eines Hochspannungsenergieversorgungsnetzes mit einer Steckbuchse eines Außenkonussystems. Dort weist der Winkelstecker einen Endabschnitt auf, der mittels Schrauben gegen eine Wandung gespannt wird.

Eine weitere Vorrichtung ist aus der DE 94 04 393 U1 bekannt, die einen Überspannungsableiterstecker beschreibt. Der Überspannungsableiterstecker weist einen rohrförmigen Teil für den Überspannungsableiter und einen quer zu diesem angeordneten Anschlussteil auf. Dort ist der Überspannungsableiterstecker mittels eines Flanschs und Schrauben an einer Wand befestigt.

Bei einer Verbindung eines im Inneren einer Hochvolt-Box - beispielsweise einer sogenannten Power Distribution Unit (PDU) - angeordneten ersten Leiters mit einem außerhalb der Hochvolt-Box angeordneten zweiten Leiter steht der Hersteller der Hochvolt-Box vor dem Problem, dass er die Dichtigkeit und Funktionssicherheit der Hochvolt-Box garantieren soll, dass diese aber beim Kunden zur Herstellung der Leitungsverbindung mit dem externen zweiten Leiter erneut geöffnet wird, wobei Verschmutzungen oder Undichtigkeiten erzeugt werden. Bei einer externen Verbindung über einen Stecker treten dagegen aufgrund der begrenzten Kraft montierbarer Federkontakte hohe Übergangswiderstände auf, die zu einer starken Erwärmung und einem Ausfall des Steckers führen können.

Aufgabe der Erfindung ist es, eine verbesserte Vorrichtung zur Verbindung von Hochvolt-Leitern zu schaffen.

Diese Aufgabe wird durch eine Vorrichtung mit den Merkmalen des Anspruchs 1 gelöst. Vorteilhafte Ausgestaltungen der Erfindung sind in den darauf bezogenen Unteransprüchen angegeben.

Die erfindungsgemäße Vorrichtung weist einen Hochvoltverbinder mit einem abgewinkelten Gehäuse auf, dessen erstes Gehäuseteil zur Einführung des ersten Hochvolt-Leiters und dessen zweites Gehäuseteil zur Einführung des zweiten Hochvolt-Leiters dient, wobei an wenigstens einem der Gehäuseteile ein Deckel zum Freigeben oder Verschließen einer Montageöffnung angeordnet ist. Durch die Montageöffnung kann bei geöffnetem Deckel ein Werkzeug zum Verbinden der beiden Hochvoltverbinder in das Innere des Hochvoltverbinders eingeführt werden. Nach erfolgter Herstellung der Leitungsverbindung wird das Werkzeug wieder entfernt und der Deckel dicht verschlossen.

Erfindungsgemäß ist der erste Leiter zur Verbindung mit einem elektrischen Bauteil durch eine Durchtrittsöffnung in einer Wand des elektrischen Bauteils hindurchführbar und das den ersten Leiter aufnehmende erste Gehäuseteil des Hochvoltverbinders ist mit Mitteln zum Verbinden mit der Wand des elektrischen Bauteils versehen.

Mit der vorliegenden Erfindung ist es somit möglich, die Leitungsverbindung zur Verbindung von Hochvolt-Leitern über einen mit dem Gehäuse einer Hochvolt-Box verbindbaren Hochvoltverbinder kompakt und sicher zu gewährleisten.

Erfindungsgemäß ist vorgesehen, dass das erste Gehäuseteil des Hochvoltverbinders eine Buchse umfasst und aufnimmt, die mit einem Schaft die Durchtrittsöffnung in der Wand des elektrischen Bauteils durchdringen kann.

Der Schaft ist dabei bevorzugt mit einem Gewinde versehen. Das Gewinde ist entweder in ein Gegengewinde in der Wand des elektrischen Bauteils einschraubbar oder mit einer auf der Innenseite der Wand anordenbaren Mutter in Eingriff bringbar.

Die Buchse besteht erfindungsgemäß aus einem isolierenden Werkstoff. Insbesondere ist hierfür ein glasfaserverstärktes Polyamid, wie beispielsweise PA 6.6 GF30 geeignet, das neben sehr guten Isoliereigenschaften auch die notwendige mechanische Festigkeit zur Herstellung einer sicheren Verbindung zwischen Hochvoltverbinder und der Wand des elektrischen Bauteils aufweist.

Eine besonders vorteilhafte Ausgestaltung der Erfindung sieht vor, dass der erste Hochvolt-Leiter und der zweite Hochvolt-Leiter mittels eines am Ende eines der beiden Hochvolt-Leiter ausgebildeten Gewindes, das eine Bohrung am anderen Hochvolt-Leiter durchdringt und einer auf das Gewinde aufschraubbaren Mutter im Inneren des Hochvoltverbinders verbindbar sind.

Eine weitere vorteilhafte Ausgestaltung der Erfindung sieht vor, dass die Buchse mittels eines wenigstens eine Dichtung aufweisenden Dichtrings gegenüber dem sie aufnehmenden ersten Gehäuseteil des Hochvoltverbinders abdichtbar ist. Nachfolgend werden Ausführungsbeispiele der Verriegelungsvorrichtung unter Bezugnahme auf die Zeichnungen näher erläutert. Es zeigen:
- Fig. 1: eine perspektivische Teilansicht von der Innenseite eines Gehäuses einer Hochvolt-Box aus gesehen mit einem mit einer Wand des Gehäuses verbundenen Hochvoltverbinder,
- Fig. 2: eine perspektivische Ansicht auf den an der Hochvolt-Box angeordneten Hochvolt-Verbinder von außen,
- Fig. 3: eine Einzelteildarstellung des Hochvoltverbinders mit den beiden darin verbundenen Leitern (unter Weglassung der Hochvolt-Box),
- Fig. 4: eine Draufsicht auf den Hochvoltverbinder gemäß Fig. 3, und
- Fig. 5: einen Längsschnitt durch den Hochvoltverbinder gemäß der Schnittlinie A-A in Fig. 4 (mit einer zusätzlichen Andeutung der Gehäusewand der Hochvolt-Box).

In der Figur 1 ist ein elektrisches Bauteil 10 einer Wand 12 desselben dargestellt. Das elektrische Bauteil 10 wird beispielsweise von einer Power-Distribution-Unit (PDU) gebildet, in der eine über einen Hochvolt-Leiter 20 durch eine Öffnung 14 in der Wand 12 zugeführte Spannung von beispielsweise 400 VDC auf mehrere elektrische Bauteile verteilt und/oder in andere Spannungen umgewandelt wird.

Der beispielsweise aus einer ummantelten Kupferleitung gebildete erste Hochvolt-Leiter 20 weist an einem Ende eine Kontaktierung 22 in Form einer Abflachung mit einer darin ausgebildeten Bohrung 24 zur Anbindung an einen Kontakt eines elektrischen Bauteils oder einer Verteilerschiene auf. Wie aus Figur 5 ersichtlich, ist das andere Ende des ersten Hochvolt-Leiters 20 in Form eines zylindrischen Kontaktbolzens 26 mit einem daran angeordneten Gewinde 27 ausgebildet.

Der erste Hochvolt-Leiter 20 ist ebenso wie ein zweiter Hochvolt-Leiter 30 in einen Hochvoltverbinder 100 eingeführt, der über ein abgewinkeltes metallisches Gehäuse 110 mit einem ersten Gehäuseteil 111 und einem zweiten Gehäuseteil 112 verfügt. Das insbesondere aus Aluminium-Druckguss bestehende Gehäuse 110 weist eine Montageöffnung 113 auf, die mittels eines metallischen Deckels 115 und einer daran angeordneten Dichtung 116 dicht verschließbar ist. Unterhalb des beispielsweise aus Aluminium gebildeten Deckels 115 ist eine als trichterförmiges Kunststoff-Einlegeteil ausgebildete Mess-Tulpe 114 angeordnet, die die Montageöffnung 113 auch bei geöffnetem Deckel 115 weitestgehend verschließt und nur eine kleine zentrale Bohrung aufweist, durch die ein Messstift in Kontakt mit dem Kontaktbolzens 26 gebracht werden kann.

Der zweite Hochvolt-Leiter 30 wird unter einem rechten Winkel bezüglich des ersten Hochvolt-Leiters 20 in das Gehäuseteil 112 eingeführt, dessen freies Ende durch eine mittels eines Gewindes mit dem zweiten Hochvolt-Leiter 30 verbundene metallische Einschraubhülse 118 verlängert wird. Der zweite Hochvolt-Leiter 30 ist - wie Figur 5 zu entnehmen - im äußeren Bereich von einer metallischen Abschirmung 31 umgeben, an die sich nach innen eine nicht dargestellte Isolierung des im Kern verlaufenden eigentlichen elektrischen Leiters anschließt. In der insbesondere aus Messing oder Bronze bestehenden Einschraubhülse 118 sind zwei scharfkantige Metallfedern 119 nach innen gerichtet angeordnet, die in eine Einkerbung 38 der Abschirmung 31 eingreifen und den Kontakt zwischen der Abschirmung 31 und der metallischen Einschraubhülse 118 herstellen.

Das innere Ende des zweiten Hochvolt-Leiters 30 ist nach Art eines Kabelschuhs mit einer Abflachung 32 ausgebildet, in der eine Bohrung 34 vorgesehen ist. Die Bohrung 34 wird vom Kontaktbolzens 26 des ersten Hochvolt-Leiters 20 mit dem daran ausgebildeten Außengewinde 27 durchdrungen und mittels einer auf den Kontaktbolzen 26 aufgeschraubten Mutter 40 fest verbunden. Für das Aufschrauben der Mutter 40 wird der Deckel 115 zur Freigabe der Montageöffnung 113 entfernt und hierzu bei der Montage im spannungslosen Zustand auch die Mess-Tulpe 114 aus der Montageöffnung 113 entnommen. Nach Herstellung einer festen Schraubverbindung mittels der Mutter 40 unter Verwendung eines durch die Montageöffnung 113 in das Gehäuse 110 eingeführten Steckschlüssels, bei der der erste Hochvolt-Leiter 20 und der zweite Hochvolt-Leiter 30 mechanisch sicher und elektrisch ohne nennenswerte Übergangswiderstände verbunden werden, wird die Mess-Tulpe 114 wieder in die Montageöffnung 113 eingesetzt und anschließend der Deckel 115 zum Verschließen der Montageöffnung 113 eingesetzt oder eingeschraubt.

Die nach innen trichterförmig verengte Mess-Tulpe 114 dient als Schutz. Bei einem Öffnen des Deckels 115 verhindert sie das Berühren des Kontaktbolzens 26 mit den Fingern und erfordert zunächst eine durch ihre kleine Öffnung hindurch erfolgende Spannungsprüfung mittels einer Mess-Spitze eines Messgeräts. Erst wenn dabei ein spannungsloser Betriebszustand festgestellt wird, kann die Mess-Tulpe 114 entfernt und die Montageöffnung 113 dadurch vollständig freigegeben werden.

Die Abflachung 32 liegt mit ihrer Unterseite auf einem ringförmigen Bund 132 einer metallischen Hülse 130 auf. Die Hülse 130 setzt sich mit einem Schaft 134 längs des ersten Hochvolt-Leiters 20 nach außen fort und wird dort von einer Buchse 120 aufgenommen, die aus isolierenden Kunststoff, insbesondere aus glasfaserverstärktem Polyamid gebildet ist, wie beispielsweise PA 6.6 GF30. Die Buchse 120 isoliert den ersten Hochvolt-Leiter 20 gegenüber dem metallischen Gehäuse 110.

Die Buchse 120 weist einen Schaft 122 mit einer zentralen Bohrung 124 auf, durch die der erste Hochvolt-Leiter 20 hindurchgeführt ist. In ihrem innenliegenden verdickten Teil weist die Buchse 120 stirnseitig eine kreisringförmige Erweiterung 126 auf, die zur Aufnahme des Schafts 134 der Hülse 130 dient. Der erste Hochvolt-Leiter 20 weist an dieser Stelle einen Absatz 28 auf, an den das stirnseitige äußere Ende des Schafts 134 der Hülse 130 anstößt.

Wie aus Figur 5 ersichtlich, ist der Schaft 122 der Buchse 120 von einem Einschraubring 140 umgeben. Der Einschraubring 140 dient zum Einschrauben in ein Gewinde 14 der Wand 12 des elektrischen Bauteils und ist zu diesem Zweck mit einem sich von einem Vorsprung 142 nach außen anschließenden AußenGewinde 148 versehen. Durch das Einschrauben ist der Hochvoltverbinder 100 mit dem elektrischen Bauteil 10 fest und dicht verbindbar. Im Bereich des Vorsprungs 142 ist am Einschraubring 140 eine Dichtung 146 angeordnet, die sich von außen dichtend gegen die Wand 12 anlegt.

Der Einschraubring 140 weist einen weiteren nach außen gerichteten Vorsprung 143 auf. Dieser Vorsprung 143 wird von einem nach innen vorspringenden Bund einer Überwurfmutter 150 übergriffen, die ein Innengewinde 152 aufweist, das mit einem Außengewinde 117 auf dem Gehäuseteil 111 in Eingriff bringbar ist. Der Einschraubring 140 stellt somit zum einen die Verbindung zum Gehäuse 110 des Hochvoltverbinders 100 und zum anderen die Verbindung zur Wand des Bauteils 10 her.

Dadurch, dass ein aus dem Bauteil 10 herausgeführter erster Hochvolt-Leiter 20 außerhalb des von der Wand 12 begrenzten Gehäuses des Bauteils 10 in einem mit der Wand verbindbaren Hochvoltverbinder 100 extern kontaktiert wird, braucht kein Eingriff in das Bauteil 10 zu erfolgen. Der Hersteller des Bauteils 10 kann somit dessen Qualität und Dichtheit garantieren, weil die weitere Kontaktierung nach außen mit dem zweiten Hochvolt-Leiter 30 außerhalb des Bauteils 10 und dennoch hochvoltsicher im an der Wand 12 befestigbaren, mittels des Deckels 115 jederzeit zugänglichen Hochvoltverbinder 100 erfolgt.

### Bezugszeichenliste

- 10: (elektrisches) Bauteil (Hochvolt-Box)
- 12: Wand (von 10)
- 14: Durchtrittsöffnung
- 142: Gewinde (in 14)

- 20: (erster) Hochvolt-Leiter
- 22: Kontaktierung
- 24: Bohrung
- 26: Kontaktbolzen
- 27: Gewinde (an 26)
- 28: Absatz

- 30: (zweiter) Hochvolt-Leiter (Kabelschuh)
- 31: Abschirmung
- 32: Abflachung
- 34: Bohrung
- 38: Einkerbung

- 40: Mutter

- 100: Hochvoltverbinder
- 110: Gehäuse (von 100)
- 111: (erstes Gehäuseteil)
- 112: (zweites) Gehäuseteil
- 113: Montageöffnung
- 114: Mess-Tulpe
- 115: Deckel
- 116: Dichtung
- 117: Gewinde (an 111, für 150)
- 118: Einschraubhülse
- 119: Metallfeder (Kontakt von 118 zu 31)

- 120: Buchse
- 122: Schaft
- 124: Bohrung
- 126: Erweiterung
- 128: Gewinde

- 130: Hülse
- 132: Bund (an 130)
- 134: Schaft (an 130)
- 136: Bohrung (in 130)

- 140: Einschraubring
- 142: Vorsprung
- 143: Vorsprung
- 144: Dichtung
- 146: Dichtung
- 148: Gewinde

- 150: Überwurfmutter
- 152: Gewinde (an 150)

## Patentansprüche

1. Vorrichtung zur Verbindung eines ersten Hochvolt-Leiters (20) und eines zweiten Hochvolt-Leiters (30) mittels eines Hochvoltverbinders (100), umfassend einen ersten Hochvolt-Leiter (20), einen zweiten Hochvolt-Leiter (30) und einen Hochvoltverbinder (100), wobei der Hochvoltverbinder (100) ein abgewinkeltes Gehäuse (110) mit einem ersten Gehäuseteil (111) zur Einführung des ersten Hochvolt-Leiters (20) und ein zweites Gehäuseteil (112) zur Einführung des zweiten Hochvolt-Leiters (30) aufweist, wobei an wenigstens einem der Gehäuseteile (111, 112) ein Deckel (115) zum Freigeben oder Verschließen einer Montageöffnung (113) angeordnet ist, wobei der erste Hochvolt-Leiter (20) zur Verbindung mit einem elektrischen Bauteil (10) durch eine Durchtrittsöffnung (14) in einer Wand (12) des elektrischen Bauteils (10) hindurchführbar ist und wobei das den ersten Hochvolt-Leiter (30) aufnehmende erste Gehäuseteil (111) des Hochvoltverbinders (100) mit Mitteln (140, 148, 150, 152) zum Verbinden mit der Wand (12) des elektrischen Bauteils (10) versehen ist,
wobei das erste Gehäuseteil (111) des Hochvoltverbinders (100) eine Buchse (120) aus einem isolierenden Werkstoff umfasst und aufnimmt, die mit einem Schaft (122) die Durchtrittsöffnung (14) in der Wand (12) des elektrischen Bauteils (10) durchdringen kann,
**dadurch gekennzeichnet, dass** die Mittel (140, 148, 150, 152) zum Verbinden mit der Wand (12) des elektrischen Bauteils (10) einen Einschraubring (140) und eine Überwurfmutter (150) umfassen,
dass der Schaft (122) von dem Einschraubring (140) umgeben ist, der mit einem Außengewinde (148) mit einem in der Durchtrittsöffnung (14) angeordneten Innengewinde (142) in Eingriff bringbar ist, und
dass der Einschraubring (140) mittels der Überwurfmutter (150) am Gehäuse (110) befestigbar ist.

2. Vorrichtung nach Anspruch 1, **dadurch gekennzeichnet, dass** der isolierende Werkstoff von glasfaserverstärktem Polyamid gebildet ist.

3. Vorrichtung nach einem der vorhergehenden Ansprüche, **dadurch gekennzeichnet, dass** der erste Hochvolt-Leiter (20) und der zweite Hochvolt-Leiter (30) mittels eines am Ende eines der beiden Hochvolt-Leiter (20) ausgebildeten Gewindes (27), das eine Bohrung (34) am anderen Hochvolt-Leiter (30) durchdringt und einer auf das Gewinde (27) aufschraubbaren Mutter (40) im Inneren des Hochvoltverbinders (100) verbindbar sind.

4. Vorrichtung nach einem der vorhergehenden Ansprüche, **dadurch gekennzeichnet, dass** der Einschraubring (140) mittels wenigstens einer Dichtung (144) gegenüber dem ersten Gehäuseteil (111) des Hochvoltverbinders (110) abdichtbar ist.

5. Vorrichtung nach einem der vorhergehenden Ansprüche, **dadurch gekennzeichnet, dass** der Einschraubring (140) mittels wenigstens einer Dichtung (146) gegenüber der Wand (12) des Bauteils (10) abdichtbar ist.

6. Vorrichtung nach einem der vorhergehenden Ansprüche, **dadurch gekennzeichnet, dass** einer der beiden Hochvolt-Leiter (30) als Kabelschuh ausgebildet ist.

7. Vorrichtung nach einem der vorhergehenden Ansprüche, **dadurch gekennzeichnet, dass** unterhalb des Deckels (115) eine trichterförmig verengte Mess-Tulpe (114) als Berührschutz in die Montageöffnung (113) einsetzbar ist.

## Claims

1. A device to connect a first high-voltage conductor (20) and a second high-voltage conductor (30) by means of a high-voltage connector (100), comprising a first high-voltage conductor (20), a second high-voltage conductor (30) and a high-voltage connector (100), wherein the high-voltage connector (100) comprises an angled housing (110) with a first housing part (111) to insert the first high-voltage conductor (20) and a second housing part (112) to insert the second high-voltage conductor (30), wherein a lid (115), for exposing or covering an assembly opening (113), is arranged on at least one of the housing parts (111, 112), wherein the first high-voltage conductor (20) is configured to be passed through a through-opening (14) in a wall (12) of an electrical component (10) in order to connect to the electrical component (10) and wherein the first housing part (111) of the high-voltage connector (100) accommodating the first high-voltage conductor (30) is provided with means (140, 148, 150, 152) for connection to the wall (12) of the electrical component (10)
wherein the first housing part (111) of the high-voltage connector (100) comprises and accommodates a bushing (120) formed by an insulating material, said bushing (120) is configured to pass through the through-opening (14) in the wall (12) of the electrical component (10) by a shaft (122),
**characterized in that** the means (140, 148, 150, 152) for connection to the wall (12) of the electrical component (10) comprise a screw-in ring (140) and a union nut (150), wherein the shaft (122) is surrounded by the screw-in ring (140) which is engageable with an internal thread (142) arranged in the through-opening (14) by means of an external thread (148), and wherein the screw-in ring (140) is configured to be fixed to the housing (110) by the union nut (150).

2. The device as claimed in claim 1, **characterized in that** the insulating material is formed by polyamide reinforced with glass fibers.

3. The device as claimed in one of the preceding claims, **characterized in that** the first high-voltage conductor (20) and the second high-voltage conductor (30) are configured to be connected by a thread (27), which is formed at the end of one of the two high-voltage conductors (20), and pass through a bore (34) on the other high-voltage conductor (30), and by a nut (40) which is configured to be screwed onto the thread (27) inside the high-voltage connector (100).

4. The device as claimed in one of the preceding claims, **characterized in that** the screw-in ring (140) is configured to be sealed from the first housing part (111) of the high-voltage connector (110) by at least one seal (144).

5. The device as claimed in one of the preceding claims, **characterized in that** the screw-in ring (140) is configured to be sealed from the wall (12) of the component (10) by at least one seal (146).

6. The device as claimed in one of the preceding claims, **characterized in that** one of the two high-voltage conductors (30) is configured as a cable lug.

7. The device as claimed in one of the preceding claims, **wherein** below the lid (115), a funnel-shaped narrowed measurement element (114) is configured to be inserted into the assembly opening (113) as protection against contact.

## Revendications

1. Dispositif de connexion d'un premier conducteur haute tension (20) et d'un deuxième conducteur haute tension (30) au moyen d'un connecteur haute tension (100), comprenant un premier conducteur haute tension (20), un deuxième conducteur haute tension (30) et un connecteur haute tension (100), dans lequel le connecteur haute tension (100) présente un boîtier coudé (110) avec une première partie de boîtier (111) conçue pour l'insertion du premier conducteur haute tension (20) et une deuxième partie de boîtier (112) conçue pour l'insertion du deuxième conducteur haute tension (30), dans lequel un couvercle (115) est disposé pour libérer ou fermer l'accès à une ouverture de montage (113), ledit couvercle (115) étant fixé à au moins une des parties de boîtier (111, 112), dans lequel le premier conducteur haute tension (20) est conçu pour être guidé à travers un orifice de passage (14) dans une paroi (12) du composant électrique (10) afin d'être relié à un composant électrique (10) et dans lequel la première partie de boîtier (111) du connecteur haute tension (100) recevant le premier conducteur haute tension (30) est pourvue de moyens (140, 148, 150, 152) permettant la liaison avec la paroi (12) du composant électrique (10), dans lequel la première partie de boîtier (111) du connecteur haute tension (100) comporte et reçoit une douille (120) composée d'un matériau isolant, ladite douille (120) étant conçue pour traverser l'orifice de passage (14) dans la paroi (12) du composant électrique (10) par un conduit (122), **caractérisé en ce que** les moyens (140, 148, 150, 152) permettant la liaison avec la paroi (12) du composant électrique (10) comprennent une bague à visser (140) et un écrou-raccord (150); **en ce que** le conduit (122) est entouré par la bague à visser (140) qui est conçue pour être mis en prise par un filetage extérieur (148) avec un filetage intérieur (142) disposé dans l'orifice de passage (14), et **en ce que** la bague à visser (140) est conçue pour être fixée au boîtier (110) au moyen de l'écrou-raccord (150).

2. Dispositif selon la revendication 1, **caractérisé en ce que** le matériau isolant est constitué de polyamide renforcé de fibres de verre.

3. Dispositif selon l'une des revendications précédentes, **caractérisé en ce que** le premier conducteur haute tension (20) et le deuxième conducteur haute tension (30) sont configurés pour être assemblés à l'intérieur du connecteur haute tension (100) au moyen d'un filetage (27) formé à l'extrémité de l'un des deux conducteurs haute tension (20) et traversant un alésage (34) sur l'autre conducteur haute tension (30), et d'un écrou (40) conçu pour être vissé sur le filetage (27).

4. Dispositif selon l'une des revendications précédentes, **caractérisé en ce que** la bague à visser (140) est conçue pour être rendue étanche par rapport à la première partie de boîtier (111) du connecteur haute tension (110) au moyen d'au moins un joint d'étanchéité (144).

5. Dispositif selon l'une des revendications précédentes, **caractérisé en ce que** la bague à visser (140) est conçue pour être rendue étanche par rapport à la paroi (12) du composant (10) au moyen d'au moins un joint d'étanchéité (146).

6. Dispositif selon l'une des revendications précédentes, **caractérisé en ce que** l'un des deux conducteurs haute tension (30) est configuré en cosse de câble.

7. Dispositif selon l'une des revendications précédentes, **caractérisé en ce que,** sous le couvercle (115), un élément de mesure (114) en forme d'entonnoir resserré est insérable dans l'ouverture de montage (113) en tant que protection contre les contacts.
